# EUROPÄISCHE PATENTSCHRIFT

(11) **EP 0 429 714 B1**
(45) Veröffentlichungstag und Bekanntmachung des Hinweises auf die Patenterteilung: **16.06.1993**
(21) Anmeldenummer: 89122171.5
(22) Anmeldetag: 01.12.1989
(51) Int. Cl.: B61D 15/00

(54) **Schienengängiger Verladewagen für Schüttgut**
Railwagon for loading bulk-goods
Wagon de chargement pour matériaux en vrac

(43) Veröffentlichungstag der Anmeldung: 05.06.1991
(73) Patentinhaber: Franz Plasser Bahnbaumaschinen- Industriegesellschaft m.b.H., 1010 Wien (AT)
(72) Erfinder: Theurer, Josef, Ing., A-1010 Wien (AT); Oellerer, Friedrich, Diplom-Kaufmann, A-4040 Linz (AT); Brunninger, Manfred, A-4203 Altenberg (AT)
(74) Vertreter: Rau, Manfred, Dr. Dipl.-Ing.

(56) Entgegenhaltungen:
- EP-A- 0 096 236
- AT-B- 378 973
- FR-A- 2 380 164
- GB-A- 749 203
- LU-A- 59 670

## Beschreibung

Die Erfindung betrifft einen schienengängigen Verladewagen für Schüttgut mit einer in Wagenlängsrichtung fördernden Fördereinrichtung im Bodenbereich eines zur Schüttgut-Aufnahme geeigneten Wagenkastens.

Es ist - gemäß AT-PS 378 973 - bereits eine gleisverfahrbare Anlage mit einer Vielzahl von derartigen, zu einem Zugverband miteinander gekuppelten Verladewagen bekant. Diese weisen sowohl zum Durchtransport als auch zur Speicherung von Schüttgut eine Förderband-Anordnung auf, die sich aus einem im Bodenbereich eines langgestreckten Wagenkastens angeordneten Förderband und einem in Transportrichtung an dieses anschließenden Übergabe-Förderband zusammensetzt. Zur Versorgung der verschiedenen Förderband-Antriebe verfügt jeder Verladewagen über einen eigenen Verbrennungsmotor. Sämtliche Antriebe für die Förderbänder der verschiedenen Verladewagen sind mit einer zentralen, in einer Anlage zur Sanierung des Gleisunterbaues angeordneten Steuereinheit verbunden. Infolge des über die Pufferbrust vorkragenden Übergabe-Förderbandes ist eine problemlose Übergabe des Schüttgutes von der genannten Anlage zur Sanierung des Gleisunterbaues auf die folgenden Verladewagen möglich. Dabei wird das Schüttgut bei Schnellauf der Förderband-Anordnungen der einzelnen Verladewagen bis zum letzten Verladewagen transportiert und in diesem unter langsamer Umlaufgeschwindigkeit des Boden-Förderbandes gespeichert. Das diesem zugeordnete Übergabe-Förderband wird dabei nicht in Betrieb gesetzt. Sobald dieser Verladewagen zur Gänze gefüllt ist, wird der langsame Umlauf des Boden-Förderbandes gestoppt und gleichzeitig die Umlaufgeschwindigkeit der Boden- und Übergabe-Förderbänder im vorhergehenden Verladewagen zur Speicherung des kontinuierlich anfallenden Schüttgutes reduziert.

Es ist auch - gemäß DE-Gbm 88 13859 - eine derartige gleisverfahrbare Anlage zur Aufnahme und zum Transport von Schüttgut bekannt, bei der jeder Verladewagen lediglich ein im Bodenbereich des Wagenkastens befindliches Förderband aufweist. Dieses ragt mit seinem in Transportrichtung vorderen Endbereich über die Pufferbrust des Verladewagens vor und ist im Vergleich zum gegenüberliegenden Förderband-Ende auch höherliegend angeordnet. Auf diese Weise wird das Schüttgut von diesem Boden-Förderband direkt auf das Boden-Förderband des nächstfolgenden Verladewagens übergeben. Das Förderband ist zur Gänze innerhalb des Wagenkastens angeordnet, der über entsprechende Stützen mit dem Rahmen des Verladewagens verbunden ist.

Die Aufgabe der vorliegenden Erfindung liegt nun in der Schaffung eines schienengängigen Verladewagens der eingangs beschriebenen Art, der bei verringertem konstruktivem Aufwand besonders einfach ausgebildet ist.

Diese Aufgabe wird erfindungsgemäß dadurch gelöst, daß die Fördereinrichtung und ein diese lagernder Tragrahmen breiter als der Wagenkasten in seinem unteren Endbereich ausgebildet sind und daß wenigstens ein unterer, an die Fördereinrichtung angrenzender Bereich der in Wagenlängsrichtung verlaufenden Wagenkasten-Seitenwand lösbar bzw. um eine in Wagenlängsrichtung verlaufende Achse verschwenkbar ausgebildet ist. Diese spezielle Ausbildung hat den Vorteil, daß ein mit vier ebenen Wänden besonders einfach ausgebildeter Wagenkasten ohne Bodenfläche einsetzbar ist. Durch die breitere Ausbildung der Fördereinrichtung ist zwischen dieser und dem Wagenkasten ohne jedweden konstruktiven Mehraufwand eine zuverlässige Abdichtung herstellbar, indem die unteren Enden der Wagenkastenwände unmittelbar oberhalb der Fördereinrichtung angeordnet sind. Die lösbare bzw. verschwenkbare Ausbildung des unteren Abschnittes jeder Seitenwand gestattet im Rahmen einer sehr einfachen Lösung einen trotz der breiteren Ausbildung problemlosen und raschen Ausbau der alten, abgenützten und Einbau einer neuen Fördereinrichtung.

Eine besonders bevorzugte Weiterbildung der Erfindung besteht darin, daß jede in Wagenlängsrichtung verlaufende Seitenwand des Wagenkastens in ihrem unteren Endbereich um eine in Wagenlängsrichtung verlaufende Achse verschwenkbar am Tragrahmen gelagert ist. Damit ist einerseits eine feste Verankerung der Seitenwände am Tragrahmen und andererseits eine rasche Freilegung der seitlichen Endbereiche der Fördereinrichtung für deren ungehinderten Aus- bzw. Einbau gewährleistet.

Die die Achse aufweisende Lagerung der Seitenwand ist gemäß einer anderen Variante der Erfindung von dieser in Wagenquerrichtung distanziert angeordnet. Damit sind die seitlichen, außerhalb des Wagenkastens gelegenen Endbereiche der Fördereinrichtung bereits durch eine relativ kleine Verschwenkbewegung der Seitenwände freigelegt, so daß die Fördereinrichtung über ihre gesamte Breite ungehindert zugänglich ist.

Die in Wagenlängsrichtung verlaufenden Seitenwände können vorteilhafterweise an ihrer Außenseite jeweils mit voneinander distanzierten, senkrecht zur Fördereinrichtung verlaufenden Stützleisten verbunden sein, die in ihrem unteren Endbereich über die Lagerung am Tragrahmen abgestützt sind. Diese Stützen ermöglichen die Verwendung von in einfachster Weise plattenförmig ausgebildeten Seitenwänden, die über die Stützen versteifbar und trotz der verschwenkbaren Lagerung stabil mit dem Tragrahmen verbindbar sind.

Die Seitenwände sind wesentlich einfacher und vor allem unter Vermeidung von Verwindungskräften verschwenkbar, wenn gemäß einer weiteren Ausbildungsvariante der Erfindung jede verschwenkbar am Tragrahmen gelagerte Seitenwand aus mehreren, vorzugsweise drei in Wagenlängsrichtung hintereinander angeordneten Seitenwand-Teilen gebildet ist.

Die verschwenkbar gelagerten Seitenwände des Wagenkastens sind in ihren oberen Endbereichen vorteilhafterweise durch Querstreben lösbar miteinander verbunden. Damit sind die seitlich verschwenkbaren Seitenwände auf einfache Weise arretierbar und können dem erhöhten Seitendruck im befüllten Zustand des Verladewagens problemlos Widerstand leisten.

Gemäß einer anderen vorteilhaften Ausbildung der Erfindung ist vorgesehen, daß die Seitenwände in einer etwa vertikalen bzw. zur Fördereinrichtung senkrechten Ebene verlaufend und mit ihren unteren Enden von der Fördereinrichtung distanziert angeordnet sind, wobei an der Innenseite der Seitenwände sowie im Bereich zwischen Seitenwand und Fördereinrichtung eine Auskleidung aus elastischem Material befestigt ist. Mit Hilfe der elastischen Auskleidung wird die relativ dünn ausgebildete Seitenwand zuverlässig vor Verschleiß geschützt, wobei durch Distanzierung des unteren Endes der Seitenwand eine nachteilige Reibung mit der Fördereinrichtung ausgeschlossen ist.

Ein unterer, an die Fördereinrichtung anschließender Teil der Auskleidung ist entsprechend einer anderen vorteilhaften Variante der Erfindung getrennt von der restlichen Auskleidung und in Richtung zur Fördereinrichtung verschiebbar ausgebildet. Mittels dieser Konstruktionsmerkmale ist auf besonders einfache Weise eine durch Verschleiß der die Fördereinrichtung für einen dichten Abschluß gegebenenfalls berührenden Auskleidung entstehende Spaltenbildung eliminierbar.

Einer weiteren möglichen Ausbildung der Erfindung entsprechend ist ein unterer, an die Fördereinrichtung anschließender Teil der Seitenwand des Wagenkastens um eine in Wagenlängsrichtung verlaufende Achse verschwenkbar ausgebildet. Durch diese Maßnahme ist unter Reduzierung des erforderlichen Kraftaufwandes lediglich ein Teil der Seitenwand für einen Aus- bzw. Einbau der bodenseitigen Fördereinrichtung verschwenkbar auszubilden.

Eine weitere, bevorzugte Ausführungsform der Erfindung besteht darin, daß der mit den Seitenwänden bzw. dem Wagenkasten und der Fördereinrichtung verbundene Tragrahmen nach unten abragende Stützen aufweist, die lösbar mit dem Ladeplateau eines Plateauwaggons verbunden sind. Ein mit derartigen Merkmalen versehener Tragrahmen ist in besonders vorteilhafter Weise unter Vermeidung aufwendiger Adaptierungsarbeiten auf plateauförmige Waggons aufsetzbar. Dadurch sind auch bereits im Einsatz befindliche Plateauwaggons mit dem Tragrahmen, der Fördereinrichtung und dem Wagenkasten ausrüst- und als Verladewagen einsetzbar.

Gemäß einer anderen Ausbildung der Erfindung ist vorgesehen, daß die Stützen für eine in Längsrichtung schräge Lage des Tragrahmens in Bezug auf das Ladeplateau des Plateauwaggons mit unterschiedlicher Länge ausgebildet sind, wobei unter dem höher gelegenen Endbereich der bodenseitigen Fördereinrichtung ein unterer Endbereich eines über die Pufferbrust vorkragenden Übergabe-Förderbandes angeordnet ist. Infolge der schrägen Lage des Tragrahmens kann das Übergabe-Förderband mit seinem unteren Ende unterhalb des höher gelegenen Endes der Fördereinrichtung angeordnet werden, ohne daß dazu eine konstruktive Änderung des Ladeplateaus erforderlich ist.

Das Übergabe-Förderband kann entsprechend einer weiteren Variante der Erfindung um eine im Winkel zur Ebene der Fördereinrichtung verlaufende Achse verschwenkbar am Plateauwaggon gelagert sein. Damit ist auf einfache Weise auch in Gleisbögen eine Zentrierung des oberen Endes des Übergabe-Förderbandes über dem Wagenkasten-Ende des vorgeordneten Verladewagens möglich.

Eine andere vorteilhafte Ausführung der Erfindung besteht auch darin, daß der Wagenkasten und der Tragrahmen zur Bildung eines Laufsteges an beiden Wagen-Längsseiten schmäler als die Breite des Plateauwaggons ausgebildet sind. Diese Laufstege gestatten eine ungehinderte und ungefährdete Bewegung einer Überwachungsperson und ermöglichen auch deren problemloses Überwechseln zum anschließenden Verladewagen, ohne dabei in den Gefahrenbereich eines Nachbargleises zu gelangen.

Eine besonders vorteilhafte Weiterbildung der Erfindung besteht darin, daß am dem verschwenkbar gelagerten Übergabe-Förderband gegenüberliegenden Ende des Wagenkastens und bzw. oder am oberen Ende des Übergabe-Förderbandes eine Zentriereinrichtung zur Anlage an ein verschwenkbar gelagertes Übergabe-Förderband bzw. an den Wagenkasten eines weiteren Verladewagens angeordnet ist. Mit Hilfe einer derartigen Zentriereinrichtung ist sichergestellt, daß auch in Gleisbögen automatisch eine Zentrierung des oberen Endbereiches des Übergabe-Förderbandes mittig über dem zugeordneten Wagenkasten-Endbereich erfolgt.

Diese Zentriereinrichtung ist gemäß einer weiteren Variante der Erfindung in Form zweier in einem wenigstens der Breite des Übergabe-Förderbandes entsprechenden Abstand voneinander distanzierter Abstützrollen ausgebildet, die um eine quer zur Wagenlängsrichtung und horizontal verlaufende Achse drehbar am Wagenkasten gelagert sind und in ihren äußeren Endbereichen jeweils mit einem einen größeren Durchmesser als die Abstützrollen aufweisenden Spurkranz verbunden sind. Derartige Abstützrollen gewährleisten eine zuverlässige Zentrierung des Übergabe-Förderbandes und ermöglichen auch dessen Abstützung zur Entlastung der im unteren Endbereich angeordneten Lagerstelle. Der jeweils im äußeren Endbereich der Abstützrollen vorgesehene Spurkranz sorgt dafür, daß auch in engen Gleisbögen eine problemlose Zentrierung möglich ist.

Schließlich ist die Zentriereinrichtung gemäß einer weiteren Ausbildungsvariante der Erfindung in Form zweier mit dem Wagenkasten verbundener und in einer zur Ebene des Übergabe-Förderbandes parallelen Ebene verlaufender Rollen ausgebildet, deren geringste in Wagenquerrichtung verlaufende Distanz zueinander wenigstens der Breite des Übergabe-Förderbandes entspricht. Diese Zentriereinrichtung ist konstruktiv besonders einfach und sorgt dafür, daß praktisch keine Reibung zwischen dem Übergabe-Förderband und dem Wagenkasten-Ende des anschließenden Verladewagens entsteht.

Im folgenden wird die Erfindung anhand zweier in der Zeichnung dargestellter Ausführungsbeispiele näher beschrieben.

Es zeigen:
Fig. 1 eine Seitenansicht eines Verladewagens für Schüttgut, der zur Bildung einer Verladeeinheit mit mehreren derartigen Verladewagen gekuppelt ist,
Fig. 2 eine vergrößerte Ansicht des Verladewagens gemäß Pfeil II in Fig. 1,
Fig. 3 einen vergrößerten Detail-Querschnitt durch eine erfindungsgemäß ausgebildete Seitenwand des Verladewagens gemäß Pfeil III in Fig. 1 und
Fig. 4 eine in Maschinenlängsrichtung verlaufende Teil-Ansicht eines weiteren Ausführungsbeispieles eines erfindungsgemäß ausgebildeten Verladewagens, wobei lediglich der untere Endbereich der Seitenwand verschwenkbar ausgebildet ist.

Der in Fig. 1 ersichtliche Verladewagen 1 für Schüttgut od.dgl. besteht aus einem ein Ladeplateau 2 aufweisenden Plateauwaggon 3 mit endseitig angeordneten Drehgestell-Fahrwerken 4. Auf dem Plateauwaggon 3 befindet sich ein mit einem Wagenkasten 5 verbundener Tragrahmen 6, in dem an das untere Ende des Wagenkastens 5 anschließend eine Fördereinrichtung 7 gelagert ist. Der Tragrahmen 6 weist nach unten abragende Stützen 8 auf, die über Schraubverbindungen 9 lösbar mit dem Ladeplateau 2 des Plateauwaggons 3 verbunden sind. Der Wagenkasten 5 setzt sich aus zwei in Wagenlängsrichtung verlaufenden, jeweils aus drei hintereinander angeordneten Seitenwand-Teilen 10 gebildeten Seitenwänden 11 und diese miteinander verbindenden, quer verlaufenden Stirnwänden 12 zusammen. Die vertikal verlaufenden bzw. senkrecht zur Ebene der Fördereinrichtung 7 angeordneten Seitenwände 11 sind im Bereich ihrer Außenseite mit voneinander distanzierten, senkrecht zur Fördereinrichtung 7 verlaufenden Stützleisten 13 verbunden. Im aneinandergrenzenden Endbereich zweier Seitenwand-Teile 10 sind jeweils zwei derartige Stützleisten 13 unmittelbar benachbart angeordnet.

Die mit dem Ladeplateau 2 verbundenen Stützen 8 sind für eine in Längsrichtung schräge Lage des Tragrahmens 6 in Bezug auf das Ladeplateau 2 mit unterschiedlicher Länge ausgebildet. Unter dem höher gelegenen Endbereich der bodenseitigen Fördereinrichtung 7 ist ein unterer Endbereich 14 eines über eine Pufferbrust 15 vorkragenden Übergabe-Förderbandes 16 angeordnet. Dieses ist um eine im Winkel zur Ebene der Fördereinrichtung 7 verlaufende Achse 17 verschwenkbar am Plateauwaggon 3 gelagert. Im oberen Abwurfbereich 18 befindet sich ein Antrieb 19 zur Erzeugung einer durch Pfeile 20 angedeuteten Umlaufbewegung des Übergabe-Förderbandes 16. Dieses stützt sich im Abwurfbereich 18 über eine Zentriereinrichtung 21 auf dem Wagenkasten 5 eines in Transportrichtung vorgeordneten, weiteren Verladewagens 1 ab. Die als elastisches und endloses Förderband ausgebildete Fördereinrichtung 7 ist mit Hilfe eines Antriebes 22 mit ihrem Obergurt bzw. oberen Abschnitt in der durch die Pfeile 20 angedeuteten Transportrichtung bewegbar. Im Bereich des in Transportrichtung hinteren Endes des zur Gänze dargestellten Verladewagens 1 ist mit strichpunktierten Linien ein Übergabe-Förderband beispielsweise einer Schotterbett-Reinigungsmaschine angedeutet.

Wie insbesondere in Fig. 2 und 3 ersichtlich, sind die als Förderband ausgebildete Fördereinrichtung 7 und der diese lagernde Tragrahmen 6 breiter als der Wagenkasten 5 in seinem unteren Endbereich ausgebildet. Die beiden Seitenwände 11 sind jeweils in ihrem unteren Endbereich um eine in Wagenlängsrichtung verlaufende Achse 23 verschwenkbar mit dem Tragrahmen 6 verbunden. Eine diese Achsen 23 aufweisende Lagerung 24 ist einerseits mit dem oberen Endbereich des Tragrahmens 6 und andererseits mit dem unteren, in Wagenquerrichtung von der Seitenwand 11 distanzierten Ende einer Stützleiste 13 verbunden. Die verschwenkbar gelagerten Seitenwände 11 des Wagenkastens 5 sind in ihrem oberen Ende im Bereich der Stützleisten 13 durch Querstreben 25 (siehe Fig. 2) lösbar miteinander verbunden.

Zur Bildung eines Laufsteges 26 an beiden Wagenlängsseiten ist der Wagenkasten 5 schmäler als die Breite des Plateauwaggons 3 ausgebildet. Die mit dem hinteren Seitenwand-Teil 10 verbundene Zentriereinrichtung 21 ist in Form zweier Abstützrollen 27 ausgebildet, die jeweils um eine quer zur Wagenlängsrichtung und horizontal verlaufende Achse 28 drehbar gelagert sind. Die Fördereinrichtung 7 verfügt jeweils in ihrem Längs-Endbereich über eine am Tragrahmen 6 gelagerte und eine quer zur Wagenlängsrichtung verlaufende Achse aufweisende Umlenkrolle 30.

Wie besonders in Fig. 3 ersichtlich, sind die Seitenwände 11 in einer etwa vertikalen bzw. zur Fördereinrichtung 7 senkrechten Ebene verlaufend und mit ihren unteren Enden von der Fördereinrichtung 7 distanziert angeordnet. An der Innenseite der Seitenwand 11 ist eine Auskleidung 31 aus elastischem Material vorgesehen. Ein unterer, an die Fördereinrichtung 7 anschließender Teil 32 der Auskleidung 31 ist von der restlichen Auskleidung 31 getrennt und in Richtung zur Fördereinrichtung 7 verschiebbar ausgebildet. Als Überbrückung zwischen dem unteren und dem oberen Teil 32,33 der Auskleidung 31 ist eine an der Seitenwand 11 lösbar befestigte Blechplatte 34 vorgesehen.

Bei Herstellung des erfindungsgemäß ausgebildeten Verladewagens 1 sind in vorteilhafter Weise auch bereits im Einsatz befindliche Plateauwaggons 3 verwendbar, wobei die aus Tragrahmen 6, Fördereinrichtung 7 und Wagenkasten 5 gebildete Einheit über die Schraubverbindungen 9 mit dem Ladeplateau 2 verbunden wird.

Das Übergabe-Förderband 16 wird ebenfalls lösbar im Endbereich des Ladeplateaus 2 befestigt. Diese spezielle Ausbildung hat zur Folge, daß der Plateauwaggon 3 unter Vermeidung aufwendiger Mehrarbeiten in seinem ursprünglichen Zustand einsetzbar ist. Der untere Teil 32 der Auskleidung 31 kann nach Verschleiß und daraus folgender Spaltenbildung unter entsprechender Lockerung der Blechplatte 34 in Richtung zur Fördereinrichtung 7 verschoben werden. Damit ist jederzeit sichergestellt, daß der im Wagenkasten 5 gespeicherte Schotter in diesem Bereich nicht ausfließen kann. Für den Ein- bzw. Ausbau des elastischen Förderbandes 35 der Fördereinrichtung 7 werden vorerst die Querstreben 25 gelöst und anschließend die Seitenwände 11 in die strichpunktiert angedeutete Lage nach außen verschwenkt. Durch die in Querrichtung des Verladewagens 1 zur Seitenwand 11 versetzte Anordnung der Lagerung 24 wird dabei die Unterkante der Seitenwände 11 mit der Verschwenkbewegung nach außen verlagert, so daß das Förderband 35 völlig ungehindert ein- bzw. ausbaubar ist.

Ein in Fig. 4 dargestellter Verladewagen 36 setzt sich ebenfalls aus einem Plateauwaggon 37, einem mit diesem verbundenen Tragrahmen 38 mit einer als Förderband ausgebildeten Fördereinrichtung 39 und einem Wagenkasten 40 zusammen. Ein geneigt angeordnetes Übergabe-Förderband ist der besseren Übersicht halber nicht dargestellt. Mit in Wagenlängsrichtung verlaufenden Seitenwänden 41 ist in deren vorderem und hinterem Endbereich jeweils eine Stirnwand 42 verbunden. Ein unterer, an die Fördereinrichtung 39 anschließender Teil 43 der Seitenwand 41 des Wagenkastens 40 ist um eine in Wagenlängsrichtung verlaufende Achse 44 verschwenkbar ausgebildet. Ein oberer Teil 45 der Seitenwand 41 ist mit am Tragrahmen 38 befestigten Stützleisten 46 verbunden. Der untere Teil 43 ist in Bezug auf die Förderebene der Fördereinrichtung 39 geneigt angeordnet, wobei die Fördereinrichtung 39 breiter als der quer zur Wagenlängsrichtung verlaufende Abstand der beiden unteren Endbereiche der jeweils einer Seitenwand 41 zugeordneten unteren Teile 43 zueinander ausgebildet ist. Im in Förderrichtung hinteren und oberen Endbereich des Wagenkastens 40 ist eine Zentriereinrichtung 47 vorgesehen. Diese ist in Form zweier jeweils mit einer Seitenwand 41 verbundener und in einer zur Ebene des Übergabe-Förderbandes parallelen Ebene verlaufender Rollen 48 ausgebildet, die zur Anlage an die Seitenwände des Übergabe-Förderbandes vorgesehen sind. Die geringste in Wagenquerrichtung verlaufende Distanz der Rollen 48 zueinander entspricht wenigstens der Breite des Übergabe-Förderbandes. Für den Ein- bzw. Ausbau des Förderbandes der Fördereinrichtung 39 werden die unteren Teile 43 der Seitenwand 40 hochgeklappt (siehe strichpunktierter Pfeil). Es ist aber im Rahmen der Erfindung ebenso möglich, diesen unteren Teil 43 nicht verschwenkbar, sondern an den Stützleisten 46 lösbar zu befestigen.

## Patentansprüche

1. Schienengängiger Verladewagen (1;36) für Schüttgut mit einer in Wagenlängsrichtung fördernden Fördereinrichtung (7;39) im Bodenbereich eines zur Schüttgut-Aufnahme geeigneten Wagenkastens (5;40), **dadurch gekennzeichnet,** daß die Fördereinrichtung (7;39) und ein diese lagernder Tragrahmen (6;38) breiter als der Wagenkasten (5;40) in seinem unteren Endbereich ausgebildet sind und daß wenigstens ein unterer, an die Fördereinrichtung (7;39) angrenzender Bereich der in Wagenlängsrichtung verlaufenden Wagenkasten-Seitenwand (11;41) lösbar bzw. um eine in Wagenlängsrichtung verlaufende Achse (23;44) verschwenkbar ausgebildet ist.

2. Verladewagen nach Anspruch 1, dadurch gekennzeichnet, daß jede in Wagenlängsrichtung verlaufende Seitenwand (11) des Wagenkastens (5) in ihrem unteren Endbereich um eine in Wagenlängsrichtung verlaufende Achse (23) verschwenkbar am Tragrahmen (6) gelagert ist.

3. Verladewagen nach Anspruch 2, dadurch gekennzeichnet, daß die die Achse (23) aufweisende Lagerung (24) der Seitenwand (11) von dieser in Wagenquerrichtung distanziert angeordnet ist.

4. Verladewagen nach einem der Ansprüche 1,2 oder 3, dadurch gekennzeichnet, daß die in Wagenlängsrichtung verlaufenden Seitenwände (11) an ihrer Außenseite jeweils mit voneinander distanzierten, senkrecht zur Fördereinrichtung (7) verlaufenden Stützleisten (13) verbunden sind, die in ihrem unteren Endbereich über die Lagerung (24) am Tragrahmen (6) abgestützt sind.

5. Verladewagen nach einem der Ansprüche 1 bis 4, dadurch gekennzeichnet, daß jede verschwenkbar am Tragrahmen (6) gelagerte Seitenwand (11) aus mehreren, vorzugsweise drei in Wagenlängsrichtung hintereinander angeordneten Seitenwand-Teilen (10) gebildet ist.

6. Verladewagen nach einem der Ansprüche 1 bis 5, dadurch gekennzeichnet, daß die verschwenkbar gelagerten Seitenwände (11) des Wagenkastens (5) in ihren oberen Endbereichen durch Querstreben (25) lösbar miteinander verbunden sind.

7. Verladewagen nach einem der Ansprüche 1 bis 6, dadurch gekennzeichnet, daß die Seitenwände (11) in einer etwa vertikalen bzw. zur Fördereinrichtung (7) senkrechten Ebene verlaufend und mit ihren unteren Enden von der Fördereinrichtung (7) distanziert angeordnet sind, wobei an der Innenseite der Seitenwände (11) sowie im Bereich zwischen Seitenwand (11) und Fördereinrichtung (7) eine Auskleidung (31) aus elastischem Material befestigt ist.

8. Verladewagen nach Anspruch 7, dadurch gekennzeichnet, daß ein unterer, an die Fördereinrichtung (7) anschließender Teil (32) der Auskleidung (31) getrennt von der restlichen Auskleidung und in Richtung zur Fördereinrichtung (7) verschiebbar ausgebildet ist.

9. Verladewagen nach Anspruch 1, dadurch gekennzeichnet, daß ein unterer, an die Fördereinrichtung (39) anschließender Teil (43) der Seitenwand (41) des Wagenkastens (40) um eine in Wagenlängsrichtung verlaufende Achse (44) verschwenkbar ausgebildet ist.

10. Verladewagen nach einem der Ansprüche 1 bis 9, dadurch gekennzeichnet, daß der mit den Seitenwänden (11) bzw. dem Wagenkasten (5) und der Fördereinrichtung (7) verbundene Tragrahmen (6) nach unten abragende Stützen (8) aufweist, die lösbar mit dem Ladeplateau (2) eines Plateauwaggons (3) verbunden sind.

11. Verladewagen nach Anspruch 10, dadurch gekennzeichnet, daß die Stützen (8) für eine in Längsrichtung schräge Lage des Tragrahmens (6) in Bezug auf das Ladeplateau (2) des Plateauwaggons (3) mit unterschiedlicher Länge ausgebildet sind, wobei unter dem höher gelegenen Endbereich der bodenseitigen Fördereinrichtung (7) ein unterer Endbereich (14) eines über die Pufferbrust (15) vorkragenden Übergabe-Förderbandes (16) angeordnet ist.

12. Verladewagen nach Anspruch 11, dadurch gekennzeichnet, daß das Übergabe-Förderband (16) um eine im Winkel zur Ebene der Fördereinrichtung (7) verlaufende Achse (17) verschwenkbar am Plateauwaggon (3) gelagert ist.

13. Verladewagen nach einem der Ansprüche 1 bis 12, dadurch gekennzeichnet, daß der Wagenkasten (5) und der Tragrahmen (6) zur Bildung eines Laufsteges (26) an beiden Wagen-Längsseiten schmäler als die Breite des Plateauwaggons (3) ausgebildet sind.

14. Verladewagen nach einem der Ansprüche 1 bis 13, dadurch gekennzeichnet, daß am dem verschwenkbar gelagerten Übergabe-Förderband (16) gegenüberliegenden Ende des Wagenkastens (5) und bzw. oder am oberen Ende des Übergabe-Förderbandes (16) eine Zentriereinrichtung (21) zur Anlage an ein verschwenkbar gelagertes Übergabe-Förderband (16) bzw. an den Wagenkasten (5) eines weiteren Verladewagens (1) angeordnet ist.

15. Verladewagen nach Anspruch 14, dadurch gekennzeichnet, daß die Zentriereinrichtung (21) in Form zweier in einem wenigstens der Breite des Übergabe-Förderbandes (16) entsprechenden Abstand voneinander distanzierter Abstützrollen (27) ausgebildet ist, die um eine quer zur Wagenlängsrichtung und horizontal verlaufende Achse (28) drehbar am Wagenkasten (5) gelagert sind und in ihren äußeren Endbereichen jeweils mit einem einen größeren Durchmesser als die Abstützrollen (27) aufweisenden Spurkranz (29) verbunden sind.

16. Verladewagen nach Anspruch 14, dadurch gekennzeichnet, daß die Zentriereinrichtung (46) in Form zweier mit dem Wagenkasten (40) verbundener und in einer zur Ebene des Übergabe-Förderbandes parallelen Ebene verlaufender Rollen (47) ausgebildet ist, deren geringste in Wagenquerrichtung verlaufende Distanz zueinander wenigstens der Breite des Übergabe-Förderbandes entspricht.

## Claims

1. Loading carriage (1;36) for loose material, travelling on rails, with a conveyor device (7;39) conveying in the longitudinal direction of the carriage in the base region of a carriage body (5;40) suitable to receive loose material, characterized in that the conveyor device (7;39) and a support frame (6;38) supporting the latter are constructed so as to be broader than the carriage body (5;40) in its lower end region and that at least a lower region, adjoining the conveyor device (7;39), of the carriage body side wall (11;41) running in the longitudinal direction of the carriage is constructed so as to be detachable or respectively orientable about an axis (23;44) running in the longitudinal direction of the carriage.

2. Loading carriage according to Claim 1, characterized in that each side wall (11) of the carriage body (5), running in the longitudinal direction of the carriage, is mounted on the support frame (6) so as to be orientable in its lower end region about an axis (23) running in the longitudinal direction of the carriage.

3. Loading carriage according to Claim 2, characterized in that the bearing (24) of the side wall (11), having the axis (34), is arranged at a distance from this wall in the transverse direction of the carriage.

4. Loading carriage according to one of Claims 1, 2 or 3, characterized in that the side walls (11), running in the longitudinal direction of the carriage, are connected on the outer side respectively with support strips (13) at a distance from each other and running vertically to the conveyor device (7), which support strips in their lower end region are supported by means of the bearing (24) on the support frame (6).

5. Loading carriage according to one of Claims 1 to 4, characterized in that each side wall (11), which is orientably mounted on the support frame (6) is formed from a plurality of side wall pieces (10), preferably three, arranged in series in the longitudinal direction of the carriage.

6. Loading carriage according to one of Claims 1 to 5, characterized in that the orientably mounted side walls (11) of the carriage body (5) are detachably connected with each other in their upper end regions by transverse struts (25).

7. Loading carriage according to one of Claims 1 to 6, characterized in that the side walls (11) are arranged in a plane which is approximately vertical or respectively perpendicular to the conveyor device (7) and with their lower ends at a distance from the conveyor device (7), wherein on the inner side of the side walls (11) and also in the region between the side wall (11) and the conveyor device (7) a lining (31) of elastic material is attached.

8. Loading carriage according to Claim 7, characterized in that a lower part (32) of the lining (31), adjoining the conveyor device (7) is separate from the rest of the lining and is constructed so as to be slidable in the direction towards the conveyor device (7).

9. Loading carriage according to Claim 1, characterized in that a lower part (43) of the side wall (41) of the carriage body (40), adjoining the conveyor device (39), is constructed so as to be orientable about anaxis (44) running in the longitudinal direction of the carriage.

10. Loading carriage according to one of Claims 1 to 9, characterized in that the support frame (6), connected with the side walls (11) or respectively with the carriage body (5) and the conveyor device (7), has downwardly projecting supports (8), which are detachably connected with the loading platform (2) of a platform wagon (3).

11. Loading carriage according to Claim 10, characterized in that the supports (8) are constructed with differing length for an oblique position of the support frame (6) in longitudinal direction in relation to the loading platform (2) of the platform wagon (3), wherein under the higher end region of the conveyor device (7) on the base side a lower end region (14) of a transfer conveyor belt (16) is arranged, projecting over the buffer breast (15).

12. Loading carriage according to Claim 11, characterized in that the transfer conveyor belt (16) is mounted on the platform wagon (3) so as to be orientable about an axis (17) running at an angle to the plane of the conveyor device (7).

13. Loading carriage according to one of Claims 1 to 12, characterized in that the carriage body (5) and the support frame (6) for the formation of a gangway (26) on both longitudinal sides of the carriage are constructed so as to be narrower than the width of the platform wagon (3).

14. Loading carriage according to one of Claims 1 to 13, characterized in that on the end of the carriage body (5) lying opposite the orientably mounted transfer conveyor belt (16) and/or on the upper end of the transfer conveyor belt (16) a centering device (21) is arranged to rest against an orientably mounted transfer conveyor belt (16) or respectively against the carriage body (5) of a further loading carriage (1).

15. Loading carriage according to Claim 14, characterized in that the centering device (21) is constructed in the form of two support rollers (27) at a distance from each other corresponding at least to the width of the transfer conveyor belt (16), which rollers are mounted so as to be rotatable on the carriage body (5) about an axis (28) running transversely to the longitudinal direction of the carriage and horizontally, and in their outer end regions are respectively connected with a flange (29) having a larger diameter than the support rollers (27).

16. Loading carriage according to Claim 14, characterized in that the centering device (46) is constructed in the form of two rollers (47) connected with the carriage body (40) and running in a plane parallel to the plane of the transfer conveyor belt, the smallest distance of which rollers from each other, running in the transverse direction of the carriage, corresponds at least to the width of the transfer conveyor belt.

## Revendications

1. Wagon de chargement déplaçable sur rail (1; 36) pour des matériaux en vrac comprenant un dispositif convoyeur (7; 39) convoyant dans la direction longitudinale du wagon au voisinage du fond d'une caisse de wagon (5; 40) appropriée à la réception de matériaux en vrac, caractérisé en ce que le dispositif convoyeur (7; 39) et un châssis de support (6; 38) logeant celui-ci sont réalisés plus larges que la caisse de wagon (5; 40) dans sa zone extrême inférieure, et en ce qu'au moins une zone inférieure, contiguë au dispositif convoyeur (7; 39) de la paroi latérale de caisse de wagon (11; 41) s'étendant dans la direction longitudinale du wagon est réalisée amovible ou de façon pivotante autour d'un axe (23; 44) s'étendant dans la direction longitudinale du wagon.

2. Wagon de chargement selon la revendication 1, caractérisé en ce que chaque paroi latérale (11) s'étendant dans la direction longitudinale de wagon de la caisse de wagon (5) est montée pivotante au châssis de support (6), à sa zone extrême inférieure, autour d'un axe (23) s'étendant dans la direction longitudinale de wagon.

3. Wagon de chargement selon la revendication 2, caractérisé en ce que le palier ou logement (24) présentant l'axe (23), de la paroi latérale (11) est disposé à une certaine distance de celle-ci dans la direction transversale du wagon.

4. Wagon de chargement selon l'une des revendications 1, 2 ou 3, caractérisé en ce que les parois latérales (11) s'étendant dans la direction longitudinale du wagon sont reliées à leur côté extérieur à chaque fois à des barres d'appui (13) placées à une certaine distance les unes des autres et s'étendant perpendiculairement au dispositif convoyeur (7), qui prennent appui dans leurs zones extrêmes inférieures, par l'intermédiaire du palier ou logement (24), au châssis de support (6).

5. Wagon de chargement selon l'une des revendications 1 à 4, caractérisé en ce que chaque paroi latérale (11) montée pivotante au châssis de support (6) est constituée de plusieurs, de préférence, de trois parties de paroi latérale (10) disposées les unes derrière les autres dans la direction longitudinale du wagon.

6. Wagon de chargement selon l'une des revendications 1 à 5, caractérisé en ce que les parois latérales (11) montées pivotantes de la caisse de wagon (5) sont reliées de manière amovible dans leurs zones extrêmes supérieures par des traverses (25).

7. Wagon de chargement selon l'une des revendications 1 à 6, caractérisé en ce que les parois latérales (11) s'étendent dans un plan à peu près vertical ou perpendiculaire au dispositif convoyeur (7) et sont disposées à une certaine distance par leurs extrémités inférieures du dispositif convoyeur (7), sur le côté interne des parois latérales (11) ainsi que dans la zone entre la paroi latérale (11) et le dispositif convoyeur (7) étant fixé un revêtement (31) en matériau élastique.

8. Wagon de chargement selon la revendication 7, caractérisé en ce qu'une partie inférieure (32), faisant suite au dispositif convoyeur (7), du revêtement (31) est réalisée séparément du revêtement restant et est déplaçable dans la direction vers le dispositif convoyeur (7).

9. Wagon de chargement selon la revendication 1, caractérisé en ce qu'une partie inférieure (43), faisant suite au dispositif convoyeur (39) de la paroi latérale (41) de la caisse de wagon (40) est réalisée pivotante autour d'un axe (44) s'étendant dans la direction longitudinale du wagon.

10. Wagon de chargement selon l'une des revendications 1 à 9, caractérisé en ce que le châssis de support (6) relié aux parois latérales (11) ou à la caisse de wagon (5) et au dispositif convoyeur (7) présentent des supports (8) faisant saillie vers le bas qui sont reliés de manière amovible au plateau de chargement (2) d'un wagon à plateau (3).

11. Wagon de chargement selon la revendication 10, caractérisé en ce que les supports (8) pour une position oblique dans la direction longitudinale du châssis de support (6) sont réalisés dans des longueurs différentes relativement au plateau de chargement (2) du wagon à plateau (3), sous la zone extrême située plus haut du dispositif convoyeur côté fond ou sol (7) étant disposée une zone extrême inférieure (14) d'un convoyeur à bande de transfert (16) faisant saillie au-delà de l'agencement frontal des tampons de choc (15).

12. Wagon de chargement selon la revendication 11, caractérisé en ce que le convoyeur à bande de transfert (16) est monté pivotant au wagon à plateau (3) autour d'un axe (17) s'étendant suivant un certain angle par rapport au plan du dispositif convoyeur (7).

13. Wagon de chargement selon l'une des revendications 1 à 12, caractérisé en ce que la caisse de wagon (5) et le châssis de support (6), pour former une passerelle (26) sur les deux côtés longitudinaux du wagon, sont réalisés plus étroits que la largeur du wagon à plateau (3).

14. Wagon de chargement selon l'une des revendications 1 à 13, caractérisé en ce qu'un dispositif de centrage (21) pour l'application contre un convoyeur à bande de transfert (16) monté pivotant ou contre la caisse de wagon (5) d'un autre wagon de chargement (1) est disposé à l'extrémité de la caisse de wagon (5) et/ou à l'extrémité supérieure d'un convoyeur à bande de transfert (16) opposée au convoyeur à bande de transfert (16) monté pivotant.

15. Wagon de chargement selon la revendication 14, caractérisé en ce que le dispositif de centrage (21) est réalisé sous forme de deux galets d'appui (27) placés à une distance l'un de l'autre correspondant au moins à la largeur du convoyeur à bande de transfert (16) et qui sont montés à rotation à la caisse de wagon (5) autour d'un axe (28) s'étendant transversalement à la direction longitudinale du wagon et horizontalement, et qui sont reliés dans leurs zones extrêmes externes, respectivement, à un boudin de roue (29) présentant un diamètre plus grand que les galets d'appui (27).

16. Wagon de chargement selon la revendication (14), caractérisé en ce que le dispositif de centrage (46) est réalisé sous forme de deux galets (47) reliés à la caisse de wagon (40) et s'étendant dans un plan parallèle au plan du convoyeur à bande de transfert et dont la plus petite distance l'un par rapport à l'autre dans la direction transversale du wagon correspond au moins à la largeur du convoyeur à bande de transfert.
